# EUROPÄISCHE PATENTSCHRIFT

(11) **EP 0 935 500 B1**
(45) Veröffentlichungstag und Bekanntmachung des Hinweises auf die Patenterteilung: **04.06.2003**
(21) Anmeldenummer: 98941380.2
(22) Anmeldetag: 20.07.1998
(51) Int. Cl.: B05B 15/12, E04B 2/78

(54) **WAND FÜR DIE KABINE EINER LACKIERANLAGE**
WALL FOR THE CABIN OF A VARNISHING LINE
PAROI DE CABINE POUR CHAINE DE VERNISSAGE

(30) Priorität: 10.09.1997 DE 19739644
(43) Veröffentlichungstag der Anmeldung: 18.08.1999
(73) Patentinhaber: EISENMANN MASCHINENBAU KG, 71002 Böblingen (DE)
(72) Erfinder: KIMMERLE, Walter, D-71088 Holzgerlingen (DE); BENZINGER, Rainer, D-71034 Böblingen (DE)
(74) Vertreter: Ostertag, Ulrich, Dr.
(86) Internationale Anmeldenummer: EP9804524
(87) Internationale Veröffentlichungsnummer: WO99012657

(56) Entgegenhaltungen:
- DE-U- 9 320 706

## Beschreibung

Die Erfindung betrifft eine Wand für die Kabine einer Lackieranlage, bestehend aus einer Mehrzahl von Wandelementen, die jeweils umfassen:
a) einen Rahmen aus mindestens zwei vertikalen Pfosten und mindestens zwei horizontalen Riegeln;
b) mindestens einer Platte, welche ein von den Pfosten und den Riegeln aufgespanntes Feld überdeckt,
   wobei
c) zumindest die Pfosten aus einem abgekanteten Metallblechprofil bestehen, dessen Querschnittsform grundsätzlich rechteckig ist, wobei
   ca) ein erster, parallel zur Platte und dieser benachbarter Schenkel des Profils sowie ein zweiter, hierzu senkrecht verlaufender, zur Mitte des Wandelements weisender Schenkel des Profils über die gesamte Länge der entsprechenden Rechteckseite verlaufen, und
   cb) ein dritter, parallel zur Platte, jedoch von ihr entfernt liegender Schenkel des Profils sowie ein vierter, senkrecht zum ersten Schenkel aus verlaufender Schenkel des Profils nur über einen Teil der Länge der entsprechenden Rechteckseite verlaufen,
      wobei ferner
   d) benachbarte Wandelemente jeweils an den vierten Schenkeln benachbarter Pfosten aneinanderstoßen und hier miteinander verbunden sind, derart, daß die freien Ränder der jeweils dritten Schenkel der benachbarten Pfosten eine schlitzförmige gemeinsame Zugangsöffnung zu den Innenräumen der beiden benachbarten Pfosten begrenzen, die durch eine gemeinsame, lösbare Abdeckung verschließbar ist.

In den hohlen Rahmen derartiger Wandelemente werden üblicherweise Kabel oder andere Installationskomponenten verlegt, die über die schlitzförmigen Zugangsöffnungen erreicht werden können. Normalerweise sind die Zugangsöffnungen durch Abdeckungen geschlossen.

Früher war es üblich, für die hohlen Rahmenteile (Pfosten und/oder Riegel) stranggepreßte Aluminiumprofile einzusetzen. Da dieses Material in bestimmten Einsatzfällen den in jüngster Zeit gestiegenen Brandschutzanforderungen nicht mehr entsprach, wurden die stranggepreßten Aluminiumprofile in Einzelfällen auch durch gekantete Stahlblechprofile ersetzt. Eine derartige Wand, welche der eingangs genannten Art entspricht, ist in der EP 0 647 476 A1 beschrieben. Die dort gezeigte Querschriittsform der Pfostenprofile weist verkürzte Schenkel auf, die vollständig innerhalb der rechteckigen Grundkontur liegen, welche. die geometrische Basis für dieses Profil ist. Die Abdeckung, welche den Zugangsschlitz zum Innenraum der beiden benachbarten Pfosten verschließt, ist ein flacher, mit Schrauben auf die verkürzte Schenkel der beiden benachbarten Pfosten, die sich parallel zur entsprechenden Platte erstrecken, montierter Blechstreifen. Das hier eingesetzte, "offene" Kantprofil der Pfosten muß, um die erforderliche mechanische Steifigkeit zu erzielen, aus einem verhältnismäßig dicken Blech gefertigt werden. Die Abdeckungen sind kompliziert zu montieren und zu lösen.

Aufgabe der vorliegenden Erfindung ist es, eine Wand der eingangs genannten Art so auszugestalten, daß die Pfosten bei geringem Materialeinsatz eine hohe mechanische Festigkeit, insbesondere Biege- und Verwindungssteifigkeit, aufweisen und daß die Abdeckung einfach und optisch gefällig befestigt werden kann.

Diese Aufgabe wird erfindungsgemäß dadurch gelöst, daß
e) an dem dritten Schenkel von jedem Pfosten jeweils ein in Richtung auf die Platte abgekanteter Bereich angeformt ist, welcher der mechanischen Versteifung des Pfostens und der Befestigung der Abdeckung dient.

Erfindungsgemäß wird also an der Querschnittsform der Pfostenprofile eine Abwandlung vorgenommen, welche nur auf den ersten Blick geringfügig erscheint: Dadurch, daß der verkürzte, parallel zur Platte verlaufende Schenkel des Profiles mit seinem freien Rand nicht innerhalb der geometrischen Rechteckkontur endet sondern noch einmal in Richtung auf die Platte abgebogen ist, wird zweierlei erreicht: Einmal ergibt sich durch diese Profilgebung die erwünschte höhere mechanische Steifigkeit des Gesamtprofiles, was zur Erzielung derselben mechanischen Stabilität wie beim Stande der Technik die Verwendung dünnerer Bleche gestattet bzw. bei Verwendung gleich starker Bleche zu einer höheren mechanischen Festigkeit führt. Dieser "abgekantete" Bereich dient darüber hinaus dem zweiten Zweck, die Abdeckung, welche die Zugangsöffnung zum Innenraum der beiden Pfosten lösbar verschließt, einfach befestigen zu können. Diese Abdeckung kann nämlich hierdurch zwischen die beiden verkürzten Schenkel der benachbarten Pfosten so eingeschoben werden, daß ihre Basis mit den auf der geometrischen Rechteckkontur liegenden Bereichen dieser verkürzten Schenkel fluchtet. Hierdurch ergibt sich ein ansprechendes Äußeres der gesamten Wand.

Zweckmäßig ist, wenn an den ersten, in Richtung auf die Platte abgekanteten Bereich des dritten Schenkels von jedem Pfosten ein weiterer, parallel zur Platte verlaufender abgekanteter Bereich angeformt ist. Dieser weitere abgekantete Bereich erhöht die mechanische Festigkeit des Pfostens nicht nur weiter; darüber hinaus wird auf diese Weise ein "Anschlag" für die Abdeckung gebildet, der genau vorgibt, wie weit die Abdeckung eingeschoben werden muß, damit die Abdeckung mit den entsprechenden Schenkelbereichen der beiden benachbarten Pfosten fluchtet.

Wenn die Abdeckung ein Blechformteil ist, welches eine in der Montagestellung parallel zur Platte verlaufende Basis und zwei seitliche, in Richtung auf die Platten abgekantete Schenkel aufweist, kann sie besonders einfach zwischen die in Richtung zur Platte hin abgekanteten Bereiche der dritten Schenkel der beiden Pfosten eingeschoben werden. In vielen Fällen reicht die mechanische Reibung zwischen den dann aneinander liegenden Teilen zur zumindest vorläufigen Fixierung der Abdeckung bereits aus.

Eine etwas festere Verbindung zwischen Abdeckung und den beiden Pfosten, an denen diese festgelegt werden soll, erhält man dann, wenn die Abdeckung mit einem der abgekanteten Bereiche der dritten Schenkel der benachbarten Pfosten elastisch verrastbar ist. In diesem Falle wird also die Abdeckung nicht nur durch Reibungskräfte sondern darüber hinaus durch elastische Kräfte am Ort festgehalten.

Gleichwohl ist sowohl die Montage als auch die Demontage der Abdeckung problemlos möglich.

Wird größerer Wert darauf gelegt, daß die Abdeckung nicht unbeabsichtigt gelöst werden kann, ist eine Ausgestaltung der Erfindung möglich, bei der die Abdeckung mit einem von außen her betätigbaren Drehriegel versehen ist, welcher in einer ersten Drehstellung einen abgekanteten Bereich mindestens eines Pfostens hintergreift und in einer weiteren Drehstellung von diesem abgekanteten Bereich freikommt, so daß die Abdeckung entnehmbar ist. Das Betätigungsorgan für den Drehriegel kann in einer einfachen, mit einem Schraubendreherschlitz oder einer Mehrkantausnehmung versehenen Welle bestehen. Wenn aber der Zugang zum Innenraum der beiden benachbarten Pfosten bestimmten Personen vorbehalten bleiben soll, kann das Betätigungsorgan auch als Spezialwerkzeug oder als Schlüssel ausgestaltet sein.

Bei der in der o.g. EP 0 647 476 A1 genannten Wand wurden benachbarte Wandelemente dadurch aneinander befestigt, daß die verkürzten, senkrecht zur Platte verlaufenden Schenkel benachbarter Pfosten, die aneinander anliegen, unmittelbar zusammengeschraubt wurden. Damit diese Schraubelemente, die innerhalb des von den beiden benachbarten Pfosten begrenzten Hohlraumes liegen, erreicht werden können, ist es erforderlich, an den entsprechenden Stellen in den von außen her zugänglichen Schenkeln der Pfostenprofile Zugangsöffnungen vorzusehen. Diese Zugangsöffnungen müssen nachträglich durch Stopfen wieder verschlossen werden. Diese Art der Montage ist verhältnismäßig umständlich; mit den Stopfen sind zusätzliche Teile erforderlich. Sehr viel günstiger ist hier diejenige Ausgestaltung der Erfindung, bei welcher benachbarte Pfosten benachbarter Wandelemente jeweils durch eine Mehrzahl von Schraubteil-Paaren aneinander befestigt sind, die jeweils von außen her durch Öffnungen in den dritten Schenkeln benachbarter Pfosten hindurchgeführt sind und mit Köpfen von außen her an diesen Schenkeln anliegen, wobei zumindest eines der beiden Schraubteile durch Öffnungen in den vierten Schenkeln der beiden benachbarten Pfosten hindurchgeführt ist und wobei eines der beiden Schraubteile mit einem Außengewinde und das andere der beiden Schraubteile mit einer komplementären Gewindebohrung versehen ist. Diese Schraubceile sind - anders als die Verschraubungen beim Stand der Technik - von außen her leicht zugänglich. Durch die vergrößerten Köpfe, welche diese Schraubteile aufweisen, werden die Öffnungen in den freiliegenden Schenkeln der beiden Pfosten verdeckt, so daß zum Schließen von Öffnungen in diesen Schenkeln keine gesonderten Stopfen erforderlich sind.

Ein Ausrührungsbeispiel der Erfindung wird nachfolgend anhand der Zeichnung näher erläutert; es zeigen
- Figur 1:: schematisch die Außenansicht zweier aneinander gestellter Wandelemente, die Teil der Wand einer Kabine einer Lackieranlage sind;
- Figur 2:: in vergrößertem Maßstab einen horizontalen Schnitt durch zwei benachbarte Pfosten von zwei Wandelementen gemäß Linie II-II von Figur 1

In Figur 1 sind zwei Wandelemente 1, 2 dargestellt, die, ggf. zusammen mit weiteren, neben diesen sich links und rechts anschließenden identischen Wandelementen, die Wand der Kabine einer Lackieranlage bilden.

Nachfolgend werden entsprechende Teile in beiden Wandelementen 1, 2 mit derselben Bezugsziffer versehen. Wo eine Differenzierung danach erforderlich ist, zu welchem der beiden Wandelementen 1, 2 das fragliche Teil gehört, wird der entsprechenden Bezugsziffer zur Kennzeichnung des . linken Wandelements ein "a" und zur Kennzeichnung des rechten Wandelements ein "b" zugefügt.

Die Wandelemente 1, 2 umfassen in an und für sich bekannter Weise einen Profilrahmen 3, der seinerseits von zwei seitlichen, vertikalen Pfosten 4, 5 und im dargestellten Ausführungsbeispiel vier horizontalen Riegeln 6, 7, 8, 9 aufgespannt wird. Die von den Pfosten 4, 5 und den Riegeln 6, 7, 8, 9 begrenzten Felder sind, in Figur 1 von hinten her, durch Platten 10, 11, 12 verschlossen, die an dem Rahmen 3 in hier nicht interessierender Weise befestigt sind. Da die Platten 10, 11, 12 zur Innenseite der Kabine zeigen, wo sie dem hier eingesetzten Lack sowie den zur Reinigung verwendeten Lösemitteln ausgesetzt sind, bestehen sie aus einem Material, welches gegen diese Substanzen chemisch beständig ist. Bevorzugt werden Platten aus Glas oder zumindest an der Oberfläche korrosionsbeständig ausgerüstetem Blech, z.b. feueraluminiertem Stahlblech. In Figur 1 ist also die Außenseite der Wandelemente 1, 2 erkennbar.

Zumindest die vertikal verlaufenden Pfosten 4, 5 des Rahmens 3 der Wandelemente 1, 2 bestehen aus gekantetem Stahlblech, dessen Profilform nachfolgend anhand der Figur 2 näher erläutert ist.

In Figur 2 ist der rechte Pfosten 5a des linken Wandelementes 1 dargestellt, welcher unmittelbar an dem linken Pfosten 4b des in Figur 1 rechten Wandelementes 2 anliegt. Im Querschnitt haben sowohl der Pfosten 5a als auch der Pfosten 4b die Grundform eines Rechtecks, das jedoch nicht vollständig geschlossen ist. Die Profilschenkel 13a bzw. 13b, welche jeweils den entsprechenden Platten 11a bzw. 11b benachbart sind, haben ebenso wie sich die hieran senkrecht anschließenden, zur Mitte des Wandelements 1 bzw. 2 hin zeigenden Schenkel 14a bzw. 14b die vollständige Erstreckung der entsprechenden Rechteckseite. Die Schenkel 15a bzw. 15b dagegen, die sich an die andere, von der Mitte des Wandelementes 1 bzw. 2 abgewandte Seite der Schenkel 13a, 13b anschließen und zu den Schenkel 14a bzw. 14b parallel verlaufen, erstrecken sich nur über einen Teil der entsprechenden vollständigen Rechteckseite, wie dies der Figur 2 unmittelbar zu entnehmen ist.

Die Profilschenkel 16a bzw. 16b, welche sich an die Profilschenkel 14a bzw. 14b rechtwinklig anschließen und etwa parallel zu den Profilschenkeln 13a, 13b verlaufen, erstrecken sich ebenfalls nur über einen Teil der zugeordneten Rechteckseite. Sie sind doppelt rechtwinklig und gegensinnig abgewinkelt, derart, daß diese Schenkel 15a und 15b jeweils einen sich auf die entsprechende Platte 11a, 11b zu erstreckenden ersten abgekanteten Bereich 40a, 40b und einen sich parallel zur jeweiligen Platte 11a, 11b erstreckenden zweiten abgekanteten Bereich 41a, 41b aufweisen. Die Anordnung ist dabei so, daß der Innenraum beider Pfosten 5a und 4b durch die Öffnung, die von den freien Rändern der Schenkel 16a bzw. 16b und 15a bzw. 15b begrenzt wird, zugänglich ist. In diesen Innenräumen können in bekannter Weise Installationselemente, insbesondere Kabel, untergebracht werden.

Durch die geschilderte Ausbildung der beiden benachbarten Profilschenkel 16a und 16b der Pfosten 5a und 4b entsteht ein Aufnahmeraum 17 für eine Abdeckung 18, mit welcher der Innenraum beider Pfosten 5a und 4b gleichzeitig verschlossen werden kann. Die Abdeckung 18 umfaßt eine Basis 18a, welche in der Montagestellung mit den außenliegenden Bereichen der Schenkel 16a und 16b der Pfosten 5a und 4b fluchtet, sowie zwei seitliche von der Basis 18a unter rechtem Winkel abgekantete Schenkel 18b und 18c, welche an den jeweils hierzu parallel verlaufenden abgekanteten Bereichen 40a, 40b der entsprechenden Schenkel 16a und 16b anliegen und auch in dieser Richtung dieselbe Abmessung aufweisen Die Abdeckung 18 kann also einfach in den durch geschilderte Profilierung der Profilschenkel 16a und 16b gebildeten Aufnahmeraum 17 bis zum Anschlag eingeschoben werden.

Die Befestigung der Abdeckung 18 innerhalb des Aufnahmeraumes 17 kann durch Reibung, besser jedoch durch eine einfache Verrastung oder Verclipsung erfolgen. Beim dargestellten Ausführungsbeispiel ist eine Anzahl von Drehriegeln 19 vorgesehen, welche in vertikalem Abstand übereinander angeordnet sind. Bei den Drehriegeln 19 handelt es sich um Blechformstreifen, deren Längserstreckung größer als der Abstand zwischen den freien Rändern der Profilschenkel 16a und 16b der Pfosten 5a und 4b ist. Die Drehriegel 19 lassen sich also in der in Figur 2 gezeigten Weise von hinten her über die parallel zu den Platten 11a, 11b verlaufenden abgekanteten Bereiche 41a, 41b der Profilschenkel 16a bzw. 16b legen. Die Abdeckung 18 kann in dieser Lage der Drehriegel 19 offensichtlich nicht nach außen abgezogen werden. Jeder Drehriegel 19 ist an einer Drehwelle befestigt, die in einem an der Basis 18a der Abdeckung 18 befestigten Gehäuse 42 gelagert ist. Diese Drehwelle läßt sich gemeinsam mit dem Drehriegel 19 von außen her durch ein geeignetes Werkzeug verdrehen. Ersichtlich kann auf diese Weise der Drehriegel 19 in eine Drehstellung gebracht werden, in welcher seine äußersten Enden nicht mehr die Profilschenkel 16a und 16b der Pfosten 5a und 4b hintergreifen; dann läßt sich die Abdeckung 18 leicht nach außen herausnehmen.

Durch die geschilderte (Zusatz)-Profilierung der zur Außenseite der Wandelemente 1, 2 hin zeigenden Profilschenkel 16a und 16b wird also zweierlei erreicht:

Zum einen wird die Steifigkeit der Pfosten 4, 5 erhöht, so daß bei gleicher mechanischer Festigkeit dünneres Blech eingesetzt werden kann bzw. bei gleicher Blechstärke eine höhere mechanische Stabilität erzielt wird. Zum anderen bietet diese Profilierung die Möglichkeit, die Abdeckung 18, mit welcher der Innenraum der Pfosten 5a und 4b verschlossen wird, präzise und einfach anzubringen und ggf. zu verriegeln.

Die beiden benachbarten Pfosten 5a und 4b und damit die beiden benachbarten Wandelemente 1, 2 werden bei dem dargestellten Ausführungsbeispiel in folgender Weise zusammengehalten:

Wie der unteren Hälfte der Figur 2 zu entnehmen ist, liegen die Profilschenkel 15a und 15b der beiden Pfosten 5a und 4b unmittelbar aneinander an. Sie werden durch mehrere in vertikalem Abstand zueinander vorgesehene Schraubteil-Paare 20, 21 gegeneinander gedrückt, welche durch entsprechende Öffnungen 22, in den zur jeweiligen Mitte der Wandelemente 1, 2 zeigenden Schenkeln 14a bzw. 14b der Pfosten 5a und 4b, hindurchgeführt sind. Beide Schraubteile 20, 21 eines Paares sind jeweils mit einem Mehrkantkopf 23 bzw. 24 versehen, welcher die benachbarte Öffnung 22 in den Profilschenkeln 14a bzw. 14b überdeckt. Das in Figur 2 linke Schraubteil 20 endet in einem vorstehenden Schraubbolzen 25, während das in Figur 2 rechte Schraubteil 21 eine komplementäre Gewindebohrung 26 aufweist. Durch Verschrauben der beiden Schraubteile 20, 21 der verschiedenen Paare können somit die beiden Pfosten 5a und 4b aneinander befestigt werden, ohne daß hierzu der Innenraum der Pfosten 5a und 4b zugänglich sein müßte.

Im alleruntersten Bereich der Figur 2 ist die Art der Befestigung der Platten 11a bzw. 11b an den Pfosten 5a bzw. 4b dargestellt. Zu Illustrationszwecken ist die linke Platte 11a als Blech gezeichnet, während die rechte Platte 11b eine Glasscheibe ist. In beiden Fällen erfolgt die Befestigung mit Hilfe von Rahmenprofilen 27, 28, die mit einem entsprechenden Schenkel die entsprechenden Platten 11a bzw. 11b übergreifen und mit Schrauben 29 bzw. 30 und zugehörigen Käfigmuttern 42, 43 an den benachbarten Schenkeln 13a bzw. 13b der Pfosten 5a bzw. 4b befestigt sind. Zwischen den jeweiligen Platten 11a bzw. 11b und den entsprechenden Schenkeln 13a und 13b ist jeweils eine entsprechende streifenförmige Beilage 31 bzw. 32 vorgesehen. Einzelheiten der Befestigung der Platten 11a und 11b sind jedoch im vorliegenden Zusammenhang ohne Interesse.

## Patentansprüche

1. Wand für die Kabine einer Lackieranlage, bestehend aus einer Mehrzahl von Wandelementen, die jeweils umfassen:
a) einen Rahmen (3) aus mindestens zwei vertikalen Pfosten (4, 5) und mindestens zwei horizontalen Riegeln (6-9);
b) mindestens einer Platte (10-12), welche ein von den Pfosten und den Riegeln aufgespanntes Feld überdeckt,
wobei
c) zumindest die Pfosten aus einem abgekanteten Metallblechprofil bestehen, dessen Querschnittsform grundsätzlich rechteckig ist, wobei
ca) ein erster, parallel zur Platte und dieser benachbarter Schenkel (13a, 13b) des Profils sowie ein zweiter, hierzu senkrecht verlaufender, zur Mitte des Wandelements weisender Schenkel (14a, 14b) des Profils über die gesamte Länge der entsprechenden Rechteckseite verlaufen, und
cb) ein dritter, parallel zur Platte, jedoch von ihr entfernt liegender Schenkel (16a, 16b) des Profils sowie ein vierter, senkrecht vom ersten Schenkel aus verlaufender Schenkel (15a, 15b) des Profils nur über einen Teil der Länge der entsprechenden Rechteckseite verlaufen,
wobei ferner
d) benachbarte Wandelemente jeweils an den vierten Schenkeln benachbarter Pfosten aneinanderstoßen und hier miteinander verbunden sind, derart, daß die freien Ränder der jeweils dritten Schenkel der benachbarten Pfosten eine schlitzförmige gemeinsame Zugangsöffnung zu den Innenräumen der beiden benachbarten Pfosten begrenzen, die durch eine gemeinsame, lösbare Abdeckung (18) verschließbar ist,
**dadurch gekennzeichnet, daß**
e) an den dritten Schenkel (16) von jedem Pfosten (4, 5) jeweils ein in Richtung auf die Platte (11) abgekanteter Bereich (40) angeformt ist, welcher der mechanischen Versteifung des Pfostens (4, 5) und der Befestigung der Abdeckung (18) dient.

2. Wand nach Anspruch 1, **dadurch gekennzeichnet, daß** an den ersten, in Richtung auf die Platte (11) abgekanteten Bereich des dritten Schenkels (16) von jedem Pfosten (4, 5) ein zweiter, parallel zur Platte (11) verlaufender abgekanteter Bereich (41) angeformt ist.

3. Wand nach Anspruch 1 oder 2, **dadurch gekennzeichnet, daß** die Abdeckung (18) ein Blechformteil mit einer in der Montagestellung parallel zur Platte (11) verlaufender Basis (18a) und zwei seitlichen, in Richtung auf die Platte (11) abgekanteten Schenkeln (18b, 18c) ist.

4. Wand nach einem der vorhergehenden Ansprüche, **dadurch gekennzeichnet, daß** die Abdeckung an einem der abgekanteten Bereiche des dritten Schenkels benachbarter Pfosten elastisch verrastbar ist.

5. Wand nach einem der vorhergehenden Ansprüche, **dadurch gekennzeichnet, daß** die Abdeckung (18) mit einem von außen her betätigbaren Drehriegel (19) versehen ist, welcher in einer ersten Drehstellung einen abgekanteten Bereich (4a) mindestens eines Pfostens (5a, 4b) hintergreift und in einer zweiten Drehstellung von diesem abgekanteten Bereich (41) freikommt, so daß die Abdeckung (18) entfernbar ist.

6. Wand nach einem der vorhergehenden Ansprüche, **dadurch gekennzeichnet, daß** benachbarte Pfosten (4, 5) benachbarter Wandelemente (1, 2) jeweils durch eine Mehrzahl von Schraubteil-Paaren (20, 21) aneinander befestigt sind, die jeweils von außen her durch Öffnungen (22) in den dritten Schenkeln (14) benachbarter Pfosten (4, 5) hindurchgeführt sind und mit Köpfen (23, 24) von außen her an diesen Schenkeln (14) anliegen, wobei zumindest eines der beiden Schraubteile (20) durch Öffnungen (33) in den vierten Schenkeln (15) der beiden benachbarten Pfosten (4, 5) hindurchgeführt sind und wobei eines der beiden Schraubteile (20) mit einem Außengewinde und das andere der beiden Schraubteile (21) mit einer komplementären Gewindebohrung (26) versehen ist.

## Claims

1. Wall for the booth of a coating plant, consisting of a plurality of wall elements, each of which comprises:
a) a frame (3) consisting of at least two vertical posts (4, 5) and at least two horizontal crosspieces (6 - 9);
b) at least one plate (10 - 12), which covers a zone spanned by the posts and the crosspieces,
wherein
c) at least the posts consist of a bent metal sheet section, the cross-sectional shape of which is basically rectangular, wherein
ca) a first leg (13a, 13b), which is parallel to the plate and adjacent to the latter, of the section and a second leg (14a, 14b), which extends perpendicularly to the first leg and points towards the centre of the wall element, of the section extend over the entire length of the corresponding side of the rectangle, and
cb) a third leg (16a, 16b), which is parallel to the plate yet distant from it, of the section and a fourth leg (15a, 15b), which extends perpendicularly from the first leg, of the section only extend over a part of the length of the corresponding side of the rectangle,
wherein furthermore
d) adjacent wall elements each abut at the fourth legs of adjacent posts and are connected together here such that the free edges of the respective third legs of the adjacent posts bound a slit-shaped common access opening to the interiors of the two adjacent posts, which opening can be closed off by a common, removable cover (18),
**characterised in that**
e) a region (40) which is bent in the direction of the plate (11) and which serves to mechanically stiffen the post (4, 5) and secure the cover (18) is shaped onto the third leg (16) of each post (4, 5).

2. Wall according to claim 1, **characterised in that** a second bent region (4), extending parallel to the plate (11), is shaped onto the first region, which is bent in the direction of the plate (11), of the third leg (16) of each post (4, 5)

3. Wall according to claim 1, **characterised in that** the cover (18) is a shaped sheet-metal part having a base (18a) extending parallel to the plate (11) in the mounting position and two lateral legs (18b, 18c) bent in the direction of the plate (11).

4. Wall according to one of the preceding claims, **characterised in that** the cover can be elastically locked to one of the bent regions of the third leg of adjacent posts.

5. Wall according to one of the preceding claims, **characterised in that** the cover (18) is provided with a rotary catch (19) which can be operated from outside, engages behind a bent region (4a) of at least one post (5a, 4b) in a first position of rotation and is released from this bent region (41) in a second position of rotation, so that the cover (18) can be removed.

6. Wall according to one of the preceding claims, **characterised in that** adjacent posts (4, 5) of adjacent wall elements (1, 2) are each secured to one another by a plurality of pairs of screw parts (20, 21) which are each passed from outside through openings (22) in the third legs (14) of adjacent posts (4, 5) and lie from outside by way of heads (23, 24) against these legs (14), wherein at least one (20) of the two screw parts is passed through openings (33) in the fourth legs (15) of the two adjacent posts (4, 5), and wherein one (20) of the two screw parts is provided with an external thread and the other (21) of the two screw parts with a complementary threaded hole (26).

## Revendications

1. Paroi destinée à la cabine d'une installation de laquage, composée d'une pluralité d'éléments de cloisonnement comprenant, respectivement :
a) un cadre (3) constitué d'au moins deux montants verticaux (4, 5) et d'au moins deux verrous horizontaux (6-9) ;
b) au moins un panneau (10-12) recouvrant une zone coiffée par les montants et les verrous,
paroi dans laquelle
c) au moins les montants consistent en un profilé en tôle métallique à bords rabattus, dont la configuration de base de la section transversale est rectangulaire, sachant
ca) qu'une première branche (13a, 13b) du profilé, parallèle au panneau et voisine de ce dernier, ainsi qu'une deuxième branche (14a, 14b) dudit profilé, s'étendant perpendiculairement à la branche précitée et orientée vers le milieu de l'élément de cloisonnement, s'étendent sur toute la longueur du côté correspondant du rectangle, et
cb) qu'une troisième branche (16a, 16b) du profilé, parallèle au panneau, mais néanmoins distante de ce dernier, ainsi qu'une quatrième branche (15a, 15b) dudit profilé, partant verticalement de la première branche, s'étendent uniquement sur une partie de la longueur du côté correspondant du rectangle,
paroi dans laquelle, en outre,
d) des éléments de cloisonnement voisins viennent respectivement en butée sur des montants qui sont voisins des quatrièmes branches, et sur lesquels ils sont reliés les uns aux autres de façon telle que les bords libres des troisièmes branches respectives des montants voisins délimitent un orifice commun, en forme de fente, offrant l'accès aux espaces internes des deux montants voisins, pouvant être obturés par une coiffe commune (18) amovible,
**caractérisée par** le fait
e) qu'une région (40) à bords rabattus en direction du panneau (11), faisant respectivement corps avec la troisième branche (16) de chaque montant (4, 5), sert à la rigidification mécanique dudit montant (4, 5) et à la fixation de la coiffe (18).

2. Paroi selon la revendication 1, **caractérisée par le fait qu'**une seconde région (41) à bords rabattus, s'étendant parallèlement au panneau (11), fait corps avec la première région, à bords rabattus en direction dudit panneau (11), de la troisième branche (16) de chaque montant (4, 5).

3. Paroi selon la revendication 1 ou 2, **caractérisée par le fait que** la coiffe (18) est une pièce profilée en tôle comprenant une base (18a) s'étendant parallèlement au panneau (11) dans la position de montage, et deux branches latérales (18b, 18c) coudées en direction dudit panneau (11).

4. Paroi selon l'une des revendications précédentes, **caractérisée par le fait que** la coiffe peut être encliquetée élastiquement sur l'une des régions, à bords rabattus; de la troisième branche de montants voisins.

5. Paroi selon l'une des revendications précédentes, **caractérisée par le fait que** la coiffe (18) est pourvue d'un verrou tournant (19) actionnable de l'extérieur qui, dans une première position prise par rotation, emprisonne par-derrière une région coudée (4a) d'au moins un montant (5a, 4b), et qui, dans une seconde position prise par rotation, se dissocie d'avec cette paroi coudée (41), de façon que ladite coiffe (18) puisse être enlevée.

6. Paroi selon l'une des revendications précédentes, **caractérisée par le fait que** des montants adjacents (4, 5) d'éléments de cloisonnement (1, 2) voisins sont fixés mutuellement par une pluralité de paires respectives de pièces vissables (20, 21) qui sont respectivement engagées, de l'extérieur, à travers des ouvertures (22) pratiquées dans les troisièmes branches (14) de montants (4, 5) voisins, et sont appliquées depuis l'extérieur contre ces branches (14), par des têtes (23, 24), au moins l'une (20) des deux pièces vissables étant engagée à travers des ouvertures (33) pratiquées dans les quatrièmes branches (15) des deux montants voisins (4, 5), et l'une (20) des deux pièces vissables étant munie d'un filetage extérieur, l'autre (21) des deux pièces vissables étant dotée d'un perçage (26) à filetage complémentaire.
